# EUROPÄISCHE PATENTSCHRIFT

(11) **EP 0 564 624 B1**
(45) Veröffentlichungstag und Bekanntmachung des Hinweises auf die Patenterteilung: **17.07.1996**
(21) Anmeldenummer: 92922016.8
(22) Anmeldetag: 17.10.1992
(51) Int. Cl.: B25D 16/00

(54) **BOHRHAMMER**
DRILLING HAMMER
MARTEAU-FOREUR

(30) Priorität: 25.10.1991 DE 4135240
(43) Veröffentlichungstag der Anmeldung: 13.10.1993
(73) Patentinhaber: ROBERT BOSCH GMBH, 70442 Stuttgart (DE)
(72) Erfinder: RAUSER, Ulrich, D-7000 Stuttgart 1 (DE)
(86) Internationale Anmeldenummer: DE9200873
(87) Internationale Veröffentlichungsnummer: WO9307995

(56) Entgegenhaltungen:
- EP-A- 0 331 619
- WO-A-88/01219
- CH-A- 534 036
- FR-A- 2 146 732
- FR-A- 2 218 972

## Beschreibung

### Stand der Technik

Die Erfindung geht aus von einem Bohrhammer nach dem Oberbegriff des Anspruchs 1. Aus der EP 318 480 B2 ist bereits ein von Bohr- in Meißelbetrieb umschaltbarer Bohrhammer bekannt, dessen Umschaltvorrichtung jedoch nicht synchronisiert ist. D. h. die Umschaltung kann mit nur einer Hand am Schaltgriff dann nicht vorgenommen werden, wenn die in Eingriff zu bringenden Verzahnungen Zahn auf Zahn stehen. Weiter ist die Schalthülse ein schwierig zu fertigendes Teil, das in Feinguß mit geräumten Verzahnungen, Innenschleifen und Härtung des gesamten Teils hergestellt wird.

Aus der FR-A-2 218 972 ist ein Bohrhammer mit einer Umschaltvorrichtung zum Umschalten von Bohr- in Meißelbetrieb bekannt. Die Umschaltvorrichtung weist eine federbelastete, axial verschiebbare Schalthülse auf, die endseitig mit einer Verzahnung versehen ist. Aufgrund der Federbelastung der Schalthülse in Richtung auf die Eingriffsstellung ihrer Verzahnung ist eine Synchronisation gewährleistet Andererseits ist die Schalthülse mit der daran ausgebildeten Verzahnung ebenfalls sehr aufwendig herzustellen.

### Vorteile der Erfindung

Der erfindungsgemäße Bohrhammer mit den kennzeichnenden Merkmalen des Anspruchs 1 hat demgegenüber zwei Hauptvorteile. Einerseits läßt sich der Betriebsartenumschalter jederzeit einhändig bedienen und andererseits wird die Fertigung der Schaltteile erheblich vereinfacht und insbesondere das Volumen der zu härtenden Teile verringert. Besonders vorteilhaft ist es, wenn die mit dem Schalthebel verbundene Schiebehülse nicht unmittelbar mit in Eingriff zu bringenden Verzahnungen versehen ist, sondern diese an separaten, federbelasteten Kupplungsteilen angeordnet sind. Dies macht auch eine vollständige Härtung der gesamten Schiebehülse entbehrlich.

Durch die in den abhängigen Ansprüchen aufgeführten Maßnahmen sind vorteilhafte Weiterbildungen und Verbesserungen des im Anspruch 1 angegebenen Bohrhammers möglich. Besonders vorteilhaft ist es, wenn die Schalthülse als unversahnte Schiebehülse ausgebildet ist. Der Haltering folgt der Axialbewegung der Schiebehülse durch Federkraft, sobald die an dem Haltering angebrachte Innenverzahnung in die Außenverzahnung an der Drehantriebshülse eingreifen kann. Zur drehfesten Arretierung der Drehantriebshülse im Meißelbetrieb ist der Haltering gegen Verdrehen in Umfangsrichtung gegenüber dem Getriebegehäuse beispielsweise mittels eines Stiftes gesichert. Die Synchronisation der Umschaltung in den Drehbetrieb wird durch ein federbelastetes Zahnrad erreicht, das bei entsprechender Stellung der Schiebehülse in die zugeordnete Außenverzahnung an der Drehantriebshülse eingreift.

### Zeichnung

Ein Ausführungsbeispiel der Erfindung ist in der Zeichnung dargestellt und in der nachfolgenden Beschreibung näher erläutert. Figur 1 zeigt einen Längsschnitt durch einen Bohrhammer und Figur 2 einen Querschnitt gemaß Linie II-II in Figur 1.

### Beschreibung des Ausführungsbeispiels

Der im Ausschnitt gezeigte Bohrhammer weist ein Gehäuse 2 auf, in das mehr im hinteren Teil ein Getriebegehäuse 3 eingesetzt ist. Beide Gehäuseteile 2, 3 können auch einstückig ausgebildet sein. Weiter ist in dem Gehäuse 3 im unteren Teil ein in der Zeichnung nicht sichtbarer Motor mit Motorritzel 4 untergebracht. Das Motorritzel 4 kämmt mit einem Kegelrad 5, das auf einer Zwischenwelle 6 gehalten ist. Auf der Zwischenwelle 6 sitzt hinten ein an sich bekannter Taumelantrieb 8, der einen Kolben 9 hin- und hergehend antreibt. Der Kolben 9 treibt über ein Luftpolster einen Schläger 10 an, der auf einen Döpper 11 einwirkt, welcher seinerseits die Schläge an ein Bohr- oder Meißelwerkzeug weitergibt. Kolben 9 und Schläger 10 sind in einem Rohr geführt, das gleichzeitig als Drehantriebshülse 13 dient. Sie überträgt die Drehbewegung auf den in der Zeichnung nicht mehr gezeigten Werkzeughalter. Die Drehantriebshülse 13 trägt eine unterbrochene, aus zwei Abschnitten 14, 15 bestehende Außenverzahnung, die auch einteilig sein kann. Mit der Außenverzahnung 15 steht als Kupplungsteil ein Zahnrad 16 in Eingriff. Dazu weist das Zahnrad 16 eine sich über einen Teil seiner axialen Länge erstreckende Innenverzahnung 17 auf. Auf der der Innenverzahnung 17 abgelegenen Stirnseite des Zahnrades 17 greift eine Feder 18 an, die gegen den hinteren Teil des Getriebegehäuses 3 abgestützt ist. Die Feder 18 ist als Spiraldruckfeder ausgebildet, sie kann aber auch in beliebiger anderer Weise ausgeführt sein, um eine Druckkraft auf das Zahnrad 16 in Richtung auf die Verzahnung 15 auszuüben.

Das Zahnrad 16 trägt am Umfang eine weitere Verzahnung 19, die mit einem nur in Figur 2 angedeuteten Zahnrad 20 auf einer Nebenwelle 21 kämmt. Die Nebenwelle 21 trägt ein zweites Zahnrad 22, das mit einer Endverzahnung 23 am vorderen Ende der Zwischenwelle 6 kämmt.

Um die Drehantriebshülse 13 herum ist eine axiale Schalthülse angeordnet, die aus zwei Teilen, einer Schiebehülse 25 und einem Haltering 26 besteht. Beide sind koaxial zur Drehantriebshülse 13 angeordnet und grenzen aneinander an. Die Schiebehülse 25 dient als Schaltglied zur Axialverschiebung des Zahnrades 16 und des Halterings 26. Sie ist mindestens um den halben Axialschaltweg länger als die in Figur 1 gezeigte Außenverzahnung 15, kann also auch kürzer als im Ausführungsbeispiel sein. Die Schiebehülse 25 weist einen nach außen abstehenden Fortsatz 27 auf, der einen Durchbruch 28 zum Eingriff eines exzentrischen Bolzens 29 an einem Schaltmittel 30, insbesondere Drehhebel hat (vgl. Figur 2). Der Fortsatz 27 ist im Bereich des Durchbruchs 28 vorzugsweise gehärtet, der rohrförmige Hauptteil des Schiebehülse 25 kann weich bleiben. Der Haltering 26 hat eine zu der Außenverzahnung 14 korrespondierende Innenverzahnung 31. Er wird durch die Kraft einer gegen einen Absatz im vorderen Teil des Getriebegehäuses 3 abgestützten Feder 32 gegen die Schiebehülse 25 angedrückt. Der Haltering 26 weist ebenfalls einen etwa radial abstehenden Lappen 34 auf, der mittels eines koaxial zu dem Haltering angeordneten Stiftes 35 gegenüber dem Getriebegehäuse 3 fixiert ist. Der Stift 35 ist beidseitig im vorderen Teil des Getriebegehäuses 3 gehalten und durchgreift auch den Fortsatz 27 der Schiebehülse 25.

Der gesamte Betriebsartenumschalter besteht aus den Teilen: Drehhebel 30, Schiebehülse 25, Verzahnungen 14, 15, 17 und 31, Zahnrad 16, Haltering 26 sowie den beiden Federn 18 und 32. Die Schiebehülse 25 trifft bei den Schaltbewegungen mit ihren Stirnseiten jeweils an die zugeordneten Stirnseiten von Zahnrad 16 und Haltering 26 auf. Dies erlaubt bei der Schiebehülse 25 hohe Fertigungstoleranzen im Millimeterbereich bzw. einen beträchtlichen Härteverzug ohne Funktionseinbuße. Auch ein Kippen der Schiebehülse 25 wegen des exzentrischen Angriffs des Bolzens 29 ist im Gegensatz zu bekannten Lösungen unschädlich, da keine Verzahnung gefunden werden muß.

In Figur 1 ist der Hammer in der Betriebsart Schlagbohren gezeigt, d. h. das ständig von dem Zahnrad 20 angetriebene Zahnrad 16 ist über die Verzahnungen 17, 15 drehfest mit der Drehantriebshülse 13 gekoppelt. Soll nun die Betriebsart Meißeln eingestellt werden, wird die Schiebehülse 25 mittels des Schalthebels 30 in Figur 1 in ihrer Axialrichtung nach rechts verschoben bis das Zahnrad entgegen der Feder 18 so weit verschoben ist, daß die Verzahnungen 15, 16 außer Eingriff kommen. Damit ist der Drehantrieb abgeschaltet. Die Drehantriebshülse 13 und damit der Werkzeughalter sind frei gegenüber dem Gehäuse des Hammers und gegenüber dem Motor drehbar. Soll nun z. B. bei Verwendung von Flachmeißeln eine bestimmte Drehstellung des Werkzeughalters gegenüber dem Gehäuse 2 fixiert werden, so wird der Drehhebel 30 weitergedreht` so daß die Schalthülse 25 zumindest teilweise die Außenverzahnung 14 auf der Drehantriebshülse 13 freigibt und nicht mehr überdeckt. Der Haltering 26 folgt aufgrund der Kraft der Feder 31 der Schiebehülse 25 nach und verschiebt sich ebenfalls nach rechts. Bei günstiger Lage der Verzahnungen 14 und 31 greifen diese sofort ineinander ein. Steht hier aber Zahn auf Zahn, so kann der Drehhebel 30 dennoch voll in die gewünschte Endstellung verdreht werden und der Eingriff erfolgt nach einer geringfügigen Drehung der Drehantriebshülse 13 beim Inbetriebsetzen des Hammers, Dabei drängt die Feder 32 den Haltering 26 gegen die Verzahnung 14.

Umgekehrt passiert dasselbe, wenn von Meißel- in Drehschlagbetrieb umgeschaltet werden soll. Die Schiebehülse 25 wird nach links, weg von dem Zahnrad 16 verschoben. Die Druckfeder 18 schiebt dabei das Zahnrad 16 auf die Verzahnung 17 zu, wodurch die drehschlüssige Koppelung mit der Drehantriebshülse 13 erfolgt. Auch hier führt, wenn die Zähne der Verzahnungen 15, 17 aufeinanderstoßen, eine geringfügige Drehung der Drehantriebshülse 13 zum Eingreifen der Verzahnungen.

## Patentansprüche

1. Bohrhammer mit einem Gehäuse (2, 3) und einem darin untergebrachten Motor, der sein Drehmoment über ein Getriebe (6, 21, 16) an eine Drehantriebshülse (13) und weiter an einen Werkzeughalter abgibt und mit einem Betriebsartenumschalter zum Umschalten von z.B. Bohr- in Meißelbetrieb oder umgekehrt, der Kupplungsglieder (15, 16) sowie eine axial verschiebliche, durch von außen bedienbare Schaltmittel (30) beeinflußbare Schiebehülse (25) aufweist, dadurch gekennzeichnet, daß die Kupplungsglieder (15, 16) durch die Schiebehülse (25) gegen Federkraft außer Eingriff bringbar sind, indem die Schiebehülse (25) auf ein axial verschiebbares Zahnrad (16) hin verschiebbar ist, auf das eine Feder (18) eine Kraft in Richtung auf die Schiebehülse (25) ansübt und das mit einer drehfest mit der Drehantriebshülse (13) verbundenen Verzahnung (15) in Eingriff steht, wobei die Schiebehülse (25) getrennt von den Kupplungsgliedern (15, 16) als separates Bauteil ausgebildet ist.

2. Bohrhammer nach Anspruch 1, dadurch gekennzeichnet, daß die Schiebehülse (25) unverzahnt ausgebildet ist und gegen einen verzahnten Haltering (26) verschieblich ist, der unter dem Einfluß einer in Schaltrichtung wirkenden Feder (32) steht.

3. Bohrhammer nach Anspruch 2, dadurch gekennzeichnet, daß die Feder (32) auf den Haltering (26) eine Druckkraft in Richtung auf die Schiebehülse (25) ausübt.

4. Bohrhammer nach Anspruch 2 oder 3, dadurch gekennzeichnet, daß der Haltering (26) eine Innenverzahnung (31) trägt, die auf eine Außenverzahnung (14) der Drehantriebshülse (13) aufschiebbar ist.

5. Bohrhammer nach einem der vorhergehenden Ansprüche 2 bis 4, dadurch gekennzeichnet, daß der Haltering (26) gegen Verdrehen in Umfangsrichtung gegenüber dem Getriebegehäuse (3) gesichert ist.

6. Bohrhammer nach einem der vorhergehenden Ansprüche, dadurch gekennzeichnet, daß das Zahnrad (16) über seine Innenverzahnung (17) drehfest mit der Drehantriebshülse (13) verbindbar ist.

7. Bohrhammer nach einem der vorhergehenden Ansprüche, dadurch gekennzeichnet, daß die Schiebehülse (25) im wesentlichen ungehärtet ist.

## Claims

1. Hammer drill with a housing (2, 3) and a motor which is accommodated in the latter and outputs its torque via a transmission (6, 21, 16) to a rotary drive sleeve (13) and, via the latter, to a tool holder, and with an operating-mode switch, for switching from, for example, drilling operation to chiselling operation or vice versa, which has coupling members (15, 16) and an axially displaceable sliding sleeve (25) which can be influenced by externally actuable switching means (30), characterized in that the coupling members (15, 16) can be moved out of engagement by the sliding sleeve (25) counter to spring force by virtue of the fact that the sliding sleeve (25) can be displaced towards a gearwheel (16) which is axially displaceable, on which a spring (18) exerts a force in the direction of the sliding sleeve (25) and which is in engagement with toothing (15) connected in torsionally rigid fashion to the rotary drive sleeve (13), the sliding sleeve (25) being constructed separately from the coupling members (15, 16), as a separate component.

2. Hammer drill according to Claim 1, characterized in that the sliding sleeve (25) is of untoothed design and can be displaced against a toothed retaining ring (26) which is subject to the influence of a spring (32) acting in the switching direction.

3. Hammer drill according to Claim 2, characterized in that the spring (32) exerts a pressure in the direction of the sliding sleeve (25) on the retaining ring (26).

4. Hammer drill according to Claim 2 or 3, characterized in that the retaining ring (26) bears internal toothing (31) which can be pushed onto external toothing (14) of the rotary drive sleeve (13).

5. Hammer drill according to one of preceding Claims 2 to 4, characterized in that the retaining ring (26) is secured against rotation in the circumferential direction relative to the transmission housing (3).

6. Hammer drill according to one of the preceding claims, characterized in that the gearwheel (16) can be connected in torsionally rigid fashion to the rotary drive sleeve (13) by way of its internal toothing (17).

7. Hammer drill according to one of the preceding claims, characterized in that the sliding sleeve (25) is essentially unhardened.

## Revendications

1. Perforateur comportant un boîtier (2, 3) dans lequel est logé un moteur transmettant son couple par l'intermédiaire d'un engrenage (6, 21, 16) à une douille d'entraînement en rotation (13) et, de là, à un porte-outil, un commutateur de mode de fonctionnement qui permet de passer du forage rotatif au burinage ou inversement en agissant sur des organes d'accouplement (15, 16), ainsi qu'une douille coulissante (25) qui peut être actionnée par des moyens de commutation (30) manoeuvrables de l'extérieur, caractérisé en ce que les organes d'accouplement (15, 16) peuvent être dégagés l'un de l'autre contre l'action d'une force élastique, par l'intermédiaire de la douille (25) qui peut coulisser axialement sur un pignon (16) pouvant lui-même coulisser axialement et soumis à l'action d'un ressort (18) en direction de la douille (25), le pignon (16) étant en prise avec une denture (15) solidaire en rotation de la douille d'actionnement (13), tandis que la douille coulissante (25) est une pièce distincte, séparée des organes d'accouplement (15, 16).

2. Perforateur selon la revendication 1, caractérisé en ce que la douille coulissante (25) est dépourvue de denture et peut coulisser contre une bague de maintien (26) dentée, soumise à l'influence d'un ressort (32) agissant dans le sens d'accouplement.

3. Perforateur selon la revendication 2, caractérisé en ce que le ressort (32) exerce sur la bague de maintien (26) une poussée en direction de la douille coulissante (25).

4. Perforateur selon les revendications 2 ou 3, caractérisé en ce que la bague de maintien (26) présente une denture interne (31) qui peut coulisser sur une denture externe (14) de la douille d'entraînement en rotation (13).

5. Perforateur selon l'une des revendications 2 à 4, caractérisé en ce que la bague de maintien (26) est empêchée de tourner, à sa périphérie, par rapport au boîtier d'engrenage (3).

6. Perforateur selon l'une des revendications précédentes, caractérisé en ce que le pignon (16) peut être rendu, par sa denture interne (17), solidaire en rotation de la douille d'entraînement (13).

7. Perforateur selon l'une des revendications précédentes, caractérisé en ce que la douille coulissante (25) n'est pas durcie en grande partie.
